# EUROPÄISCHE PATENTSCHRIFT

(11) **EP 3 266 343 B1**
(45) Veröffentlichungstag und Bekanntmachung des Hinweises auf die Patenterteilung: **27.03.2019**
(21) Anmeldenummer: 17178106.5
(22) Anmeldetag: 27.06.2017
(51) Int. Cl.: A46B 13/00, B24C 9/00

(54) **BÜRSTENEINHEIT FÜR EINE BÜRSTENWALZE FÜR EINE SCHLEUDERSTRAHLANLAGE**
BRUSH UNIT FOR A BRUSH ROLLER FOR AN ABRASIVE BLASTING INSTALLATION
UNITÉ DE BROSSES POUR UN ROULEAU À BROSSE POUR UNE INSTALLATION DE GRENAILLAGE

(30) Priorität: 04.07.2016 DE 102016112195
(43) Veröffentlichungstag der Anmeldung: 10.01.2018
(73) Patentinhaber: Wheelabrator Group GmbH, 48629 Metelen (DE)
(72) Erfinder: Kampen, Berthold, 49509 Recke (DE); Konert, Karl-Heinz, 48282 Emsdetten (DE)
(74) Vertreter: Tarvenkorn, Oliver

(56) Entgegenhaltungen:
- DE-A1- 1 652 255
- DE-U1- 9 204 253
- DE-U1-202004 021 149
- US-A- 3 533 125

## Beschreibung

Die Erfindung betrifft eine Bürsteneinheit für eine Bürstenwalze für eine Schleuderstrahlanlage mit den Merkmalen des Oberbegriffs der Ansprüche 1 und 4.

Eine solche Bürsteneinheit wird insbesondere in einer Rollenbahn-Strahlanlage benötigt, in welcher Stahlbleche, Stahlprofile oder andere Werkstücke im Durchlaufbetrieb behandelt werden. Eine solche Rollenbahn-Strahlanlage ist jeweils in der DE 92 04 253 U1 und der DE 1 652 255 A beschrieben. Durch die Verwendung einer Schleuderstrahlanlage können glatte und auch profilierte Oberflächen automatisiert entgratet, entzundert oder entrostet werden. Das Strahlmittel bleibt nach der Behandlung auf dem über die Rollenbahn durch die Strahlkammer geführten Werkstück liegen und muss davon entfernt werden, bevor es die Kammer verlässt.

Hierzu wird wenigstens eine Bürsteneinheit benötigt, die auf einer angetriebenen Bürstenwalze montiert ist. Die Bürsteneinheit ist hohen Belastungen ausgesetzt, da das Strahlmittel abrasiv wirkt und da ein fester Kontakt der Borsten mit der Oberfläche des Werkstücks erforderlich ist, um die gewünschte Reinigungswirkung zu erzielen. Dementsprechend verschleißen die Borsten der Bürsteneinheiten mit zunehmender Benutzungsdauer, so dass ein regelmäßiger Austausch der Bürsteneinheiten erforderlich ist. Beim Bürstenwechsel ist zu berücksichtigen, dass innerhalb der Strahlkammer sehr beengte Platzverhältnisse bestehen und dass eine weitere Öffnung der Strahlkammer z. B. durch Abnahme von Verkleidungsteilen und Ausbau sonstiger Einheiten aus Zeit- und Kostengründen nicht möglich ist. Der Monteur muss daher in die mit Strahlmittel verunreinigte Strahlkammer hineinkriechen, dort die Bürsteneinheiten von der Bürstenwelle entfernen und anschließend neue Bürsteneinheiten montieren. Um die Bürsteneinheiten abnehmen und montieren zu können, ohne jedoch die komplette Bürstenwelle ausbauen zu müssen, sind die Bürstenelemente in wenigstens zwei Hälften geteilt, die miteinander und/oder mit der Welle verschraubt sind. Unter den geschilderten beengten Arbeitsverhältnissen in staubiger Umgebung muss der Monteur die Verschraubungen lösen, die durch eingedrungenes Strahlmittel möglicherweise auch festsitzen. Zur Montage einer neuen Bürsteneinheit ist es dann erforderlich, die beiden Hälften unter Einschluss der Trägerwelle aneinander zu legen und die Verschraubungen wiederherzustellen. Angesichts der Länge und des Gewichts einer einzelnen Bürsteneinheit kann das Positionieren, Halten und Verschrauben nicht von einem einzelnen Monteur erledigt werden. Trotz der ohnehin beengten Platzverhältnisse ist daher meist eine zweite Person notwendig.

In der US 3 533 125 A ist eine Bürstenwalze beschrieben, bei denen ein Walzenkörper aus mehreren Segmenten gebildet ist. Am Außenumfang sind Profilierungen vorgesehen, um Bürstenstreifen formschlüssig aufnehmen zu können. Zur Montage und Demontage müssen wieder Verschraubungen hergestellt bzw. gelöst werden. Außerdem sind die Segmente massiv ausgebildet und daher sehr schwer.

Die DE 20 2004 021 149 U1 offenbart eine Bürstenwalze mit einem Bürstenkörper, an dessen Außenumfang die Bürstenstreifen über eine Kederverbindung befestigt werden. Mehrere Bürstenkörper-Segmente können auf eine gemeinsame Welle aufgeschoben werden, um den Bürstenkörper auszubilden. Allerdings ist ein Wechsel der Bürstenkörper nur nach Ausbau der kompletten Bürstenwalze möglich, weil sie nur so von der Welle abgenommen werden können. Für die vorstehend beschrieben Verwendung unter beengten Platzverhältnissen ist die Bürstenwalze daher ebenfalls nicht geeignet.

Die Aufgabe der vorliegenden Erfindung besteht darin, die Montage und Demontage einer Bürsteneinheit an einer Bürstenwalze für eine Schleuderstrahlanlage deutlich zu erleichtern.

Diese Aufgabe wird erfindungsgemäß durch eine Bürsteneinheit mit den Merkmalen des Anspruchs 1 gelöst.

Statt der unter den gegebenen Umständen schwierigen Verschraubung zwischen den Teilen der Bürsteneinheit ist erfindungsgemäß je eine Steckverbindung vorgesehen, die mittels Stift- oder Stangenelementen hergestellt wird, welche parallel zur Mittelachse der Bürsteneinheit beziehungsweise der Trägerwelle ausgerichtet sind. Diese greifen in Verbindungselemente ein, die die Trennstelle überbrücken.

Bei einer Teilung der Trägerringe in zwei Trägerringsegmente und damit einer Teilung der Bürsteneinheit in zwei Halbschalen, werden zwei Verbindungselemente benötigt. Möglich ist auch eine Aufteilung z. B. in drei oder vier Trägerringsegmente.

Vorzugsweise sind die Stiftelemente einfach als Überstand an den Aufnahmeprofilen der Bürstenstreifenelemente ausgebildet, an welchen auch die Borsten der Bürstenstreifenelemente verankert sind. Die Aufnahmeprofile der Bürstenstreifenelemente werden also etwas länger gewählt als es dem Abstand zwischen den nach außen weisenden Stirnseiten der Trägerringe entspricht. Über diese Überstände wird das Verbindungselement befestigt, das die Trennstelle überbrückt.

Werden mehrere Bürsteneinheiten nebeneinander auf einer Trägerwelle angebracht, um eine größere Arbeitsbreite zu erhalten, so greifen die Stiftelemente beziehungsweise die Überstände der Aufnahmeprofile der Bürstenstreifen in ein gemeinsames Verbindungselement ein, das zwischen zwei benachbarten Trägerringen eingefügt ist.

Die Verbindungselemente decken vorzugsweise nur einen kleineren Sektor am Trägerring ab, sodass zwar mehrere Stiftelemente für eine sichere Verbindung gesetzt werden können, dass aber zwischen zwei benachbarten Trägerringen auch noch ein Spalt außerhalb der Verbindungselemente verbleibt. Der Spalt kann genutzt werden, um Bürsteneinheiten voneinander abzuhebein. Dabei werden auch die Stifte aus den Verbindungselementen gezogen, und die Bürsteneinheit kann wieder zerlegt werden. Da nur eine axiale Bewegung der Stiftelemente zur Montage und Demontage erforderlich ist, kann die Demontage selbst bei festsitzenden Stiften über einen Austreiber und einen Hammer leicht durchgeführt werden.

Bereits die zuvor beschriebene Grundform einer erfindungsgemäßen Bürsteneinheit besitzt somit den Vorteil einer erleichterten Montage und Demontage, wobei jedoch mitunter noch eine Hilfsperson erforderlich ist, um die wenigstens zwei Einzelteile der Bürsteneinheit zu positionieren und zu halten bis die Stifte in die Verbindungselemente eingeführt sind.

Daher sieht eine besonders bevorzugte Ausführungsform der Erfindung eine besonders ausgebildete Einheit aus Trägerwelle und wenigstens einer erfindungsgemäßen Bürsteneinheit vor, bei der jede Hälfte der Bürsteneinheit auf die Trägerwelle aufgerastet und darüber an der Trägerwelle gehalten werden kann, bis auch die andere Hälfte angebracht ist. Erst danach wird die endgültige Verbindung über die Stiftelemente und die Verbindungselemente hergestellt.

Zum Aufrasten der Trägerringsegmente sind vorzugsweise am Außenmantel der Trägerwelle an gegenüberliegenden Durchmesserpositionen jeweils zwei Rundprofile in axialer Erstreckung nebeneinander aufgeschweißt. An den Trägersegmenten sind sehr nah an der Trennstelle jeweils Rastausnehmungen ausgebildet, sodass beim Aufsetzen der einen Hälfte der Bürsteneinheit die Trägerringe mit ihren Rastausnehmungen auf einem der aufgeschweißten Profilstäbe abgleiten und dahinter einrasten.

Um die Verformung und damit das Aufrasten zu erleichtern, sind die Trägerringsegmente vorzugsweise aus Kunststoff hergestellt, was auch das Gewicht der Bürsteneinheit deutlich reduziert. Außerdem ist am inneren Umfang wenigstens ein Entlastungsschlitz mit einem Freistich vorgesehen, um das Aufspreizen des Trägerringsegments im Moment der Rastung zu erleichtern.

Eine weitere erfindungsgemäße Lösung wird durch eine Bürsteneinheit mit den Merkmalen des Anspruchs 4 bereitgestellt, bei der keine Rastverbindungen benutzt werden und auch keine direkte Verbindung zwischen den sich ergänzenden Trägerringsegmenten hergestellt wird, sondern bei der Stangen mit vorzugsweise rundem Querschnitt durch die Trägerringsegmente und durch die mit der Trägerwelle verbundenen Aufnahmen gesteckt werden.

Die Erfindung wird nachfolgend anhand der in den Zeichnungen dargestellten Ausführungsbeispiele näher erläutert. Die Figuren anzeigen im Einzelnen:
- Figur 1: eine Bürstenwalze mit mehreren Bürsteneinheiten gemäß einer ersten Ausführungsform der Erfindung, in schematischer perspektivischer Ansicht;
- Figur 2: ein vergrößertes Detail der Bürstenwalze aus Figur 1;
- Figur 3: einen Schnitt durch eine Bürstenwalze mit einer zwischen zwei benachbarten Bürsteneinheiten gelegenen Schnittebene;
- Figur 4: ein Trägerringsegment in perspektivischer Ansicht;
- Figur 5: ein Verbindungselement in perspektivischer Ansicht; und
- Figur 6: eine Bürstenwalze mit mehreren Bürsteneinheiten gemäß einer zweiten Ausführungsform der Erfindung, in schematischer perspektivischer Ansicht.

Figur 1 zeigt eine Bürstenwalze 100, bei der auf einer Trägerwelle 40 insgesamt vier Bürsteneinheiten 10 nebeneinander positioniert sind. Jede Bürsteneinheit 10 umfasst zwei Trägerringe 11, die mit Abstand zueinander angeordnet sind. Zwischen den Trägerringen 11 erstrecken sich eine Vielzahl von Bürstenstreifenelementen 20, von denen nur eines dargestellt ist.

Jedes Bürstenstreifenelement 20 besitzt ein Aufnahmeprofil 21 mit einer kederförmigen Verdickung sowie eine Vielzahl von Borsten 22, die in dem Aufnahmeprofil 21 verankert sind. Die Trägerringe 11 besitzen an ihrem Außenumfang eine Vielzahl von Ausnehmungen 14, in welche die Aufnahmeprofile 21 der Bürstenstreifenelemente 20 einsetzbar sind. Zwischen den Trägerringen 11 benachbarter Bürsteneinheiten 10 sind Verbindungselemente 30 eingefügt.

Jeder Trägerring 11 ist in zwei Trägerringsegmente 12 geteilt. Am Außenmantel 41 der Trägerwelle 40 ist ein Paar von zwei benachbarten Rundprofilen 42 aufgebracht. Ein gleichartiges Paar ist an der hier nicht einsehbaren Rückseite angebracht. Über die Profilstangen 42 können die Trägerringsegmente 12 nacheinander auf den Außenmantel 41 aufgerastet werden. In der Regel sind die Bürsteneinheiten 10 zur Montage soweit vorbereitet, so dass alle Ausnehmungen 14 in den Trägerringsegmenten 12 bereits mit Bürstenstreifenelementen 20 versehen sind. Somit lässt sich jede Bürsteneinheit 10 über die Trennung der Trägerringe 11 in zwei halbschalenförmige Teile trennen.

An den zu den Enden der Trägerwelle 40 weisenden Trägerringen 11 ist jeweils ein Abschlussring 50 angebracht ist, der die Ausnehmungen 14 überdeckt und damit die axiale Position der Aufnahmeprofile 21 sichert.

In Figur 2 ist das linke Ende der Trägerwelle 40 mit der dortigen Bürsteneinheit 10 vergrößert dargestellt. Dabei ist insbesondere die Ausbildung der Trägerringsegmente 12 deutlich sichtbar. Diese besitzen am Außenumfang schlüssellochförmige Ausnehmungen 14 und am Innenumfang zu der Trennstelle T hin jeweils eine Rastausnehmung 15 zur Verbindung mit den Profilstangen 42 auf dem Außenmantel 41 der Trägerwelle 40.

Bei dem exemplarisch dargestellten Bürstenstreifenelement 20 ist erkennbar, dass das Aufnahmeprofil 21, in welchem die Borsten 22 verankert sind, mit je einem Überstand 23 über die Stirnseiten der Trägerringe 11 hervorsteht. In einer der Ausnehmungen oberhalb davon ist ein Teil des Aufnahmeprofils 21 mit Überstand 23 so eingezeichnet, dass der Überstand 23 erkennbar ist; dieser greift etwa bis auf die Hälfte der Breite in dessen Ausnehmung des Verbindungselements 30 ein. Von der anderen Seite her kann dann ebenfalls ein Überstand 23 eingreifen, sodass zwei benachbarte Trägerringe 11 durch ein gemeinsames Verbindungselement 30 gesichert werden.

Figur 3 zeigt einen Querschnitt durch die Bürstenwelle 100 im Bereich zweier Verbindungselemente 30, wobei insbesondere die Lage der beiden nebeneinanderliegenden Profilstangen 42 und der Rastausnehmungen 15 erkennbar ist.

Figur 4 zeigt ein Trägerringsegment 12 in perspektivischer Ansicht. Es handelt sich um einen bogenförmigen Körper, insbesondere aus Kunststoff. Dieser erstreckt sich über einen Bogenwinkel von 180°. Am Außenumfang sind eine Vielzahl gleichartiger Ausnehmungen 14 zur Aufnahme des Aufnahmeprofils 21 der Bürstenstreifenelemente 20 ausgebildet. Am Innenumfang sind Rastausnehmungen 15 zum Aufrasten auf die Welle 40 vorgesehen, sowie ein Freistich 13, um die Verformbarkeit beim Aufrasten zu erhöhen.

In Figur 5 ist ein einzelnes Verbindungselement 30 perspektivisch gezeigt. Es deckt einen sehr viel kleineren Kreisbogen ab, da es nur die durch die gestrichelte Linie gekennzeichnete Trennstelle T zwischen zwei Trägerringsegmenten 12 überbrücken muss. Es besitzt am Außenumfang Ausnehmungen 31, die hinsichtlich Form und Anordnung deckungsgleich mit den Ausnehmungen 14 des Trägerringsegments 12 sind. Beim dargestellten Ausführungsbeispiel sind insgesamt vier Ausnehmungen 31 zur Verbindung vorgesehen, also zwei für jedes Ende des Trägerringsegments 12.

Figur 6 zeigt eine zweite Ausführungsform einer Bürstenwalze 100', bei der eine Verbindung der Bürsteneinheiten 10' über axial einsteckbare Stangen 23' erfolgen kann. Die Bürsteneinheiten 10' besitzen auch hier wenigstens zwei Trägerringsegmente 12', die an ihrem Außenumfang die gleichen schlüssellochförmigen Ausnehmungen zur Aufnahme von Bürstenstreifen besitzen wie bei der zuvor beschriebenen ersten Ausführungsform der Bürstenwalze 100.

Am Außenumfang der Trägerwelle 40' sind mit Abstand zueinander mehrere Aufnahmeringe 30' fest angebracht, die jeweils mehrere axiale Verbindungsausnehmungen 31' besitzen, welche deckungsgleich mit den Verbindungsausnehmungen 14' in den Trägerringsegmenten 12' sind. Die Aufnahmeringe 30' sind in dem jeweiligen Zwischenraum zwischen benachbarten Trägerringen 11' erkennbar. Vor dem ganz rechten, einzelnen Trägerring 11' liegt ein unverdeckter Aufnahmering 30'. Während die Verbindungsausnehmungen 14', 31' in den jeweiligen unteren Trägerringsegmenten 12' und der unteren Hälfte der Aufnahmeringe 30' in Figur 6 frei liegen, sind dort in der oberen Hälfte durchgängige Stangen 23' eingesteckt, durch welche jeweils die Verbindung eines Trägerringsegments 12' mit dem Aufnahmering 30' und darüber mit der Trägerwelle 40' erfolgt.

Die Bürsteneinheiten 10' können somit hälftig geteilt werden. Zur Montage werden sie auf die Oberseite der Trägerwelle 40' aufgesetzt und durch zwei eingesteckte Stangen 23' gesichert, die sowohl durch die Ausnehmungen in den Trägerringen 11' wie auch durch die Ausnehmungen in den Aufnahmeringen 30' verlaufen. Nach der Steckmontage der ersten Hälfte der Bürsteneinheit 10' kann die Trägerwelle 40' um 180° rotiert werden, wobei die zuvor montierte Hälfte nun an den Stangen 23' hängt. Die zweite Hälfte der Bürsteneinheit 10' wird in gleicher Weise montiert. Abschließend wird an jeder Stirnseite der Trägerwelle 40' je ein Abschlussring 50' angebracht. Die Stangen 23' werden zwischen den beidseitig angebrachten Abschlussringen 50' axial festgelegt.

## Patentansprüche

1. Bürsteneinheit (10) für eine Bürstenwalze (100) für eine Schleuderstrahlanlage, welche wenigstens zwei auf einer Trägerwelle (40) beabstandet zueinander anzuordnende Trägerringe (11) umfasst, die in wenigstens zwei Trägerringsegmente (12) teilbar sind und die an ihrem Umfang eine Vielzahl von sich nach außen öffnenden Ausnehmungen (14) besitzen, in denen jeweils ein Bürstenstreifenelement (20) eingesetzt ist,
**dadurch gekennzeichnet, dass**
- die Trägerringsegmente (12) über wenigstens ein Verbindungselement (30) je Trennstelle (T) miteinander verbunden sind, wobei die Verbindungselemente (30) jeweils eine Trennstelle (T) überlappen;
- dass die Trägerringsegmente (12) und die daran angesetzten Verbindungselemente (30) bzw. Aufnahmeelement (30') deckungsgleiche Ausnehmungen (14, 31) besitzen,
- dass die Trägerringsegmente (12) und die Verbindungselemente (30) durch in die Ausnehmungen (14, 31) eingesetzte Stiftelemente (23) verbunden sind.

2. Bürsteneinheit (10) nach Anspruch 1, **dadurch gekennzeichnet, dass** die Stiftelemente durch seitlich über die Trägerringe (11) hinausragende Überstände (23) an Aufnahmeprofilen (21) der Bürstenstreifenelemente (20) gebildet sind und dass die Verbindungsausnehmungen an den Trägerringsegmenten (12) und an den Verbindungselementen (30) durch die Ausnehmungen (14) zur Aufnahme der Bürstenstreifenelemente (20) gebildet sind.

3. Bürsteneinheit (10) nach Anspruch 1 oder 2, **dadurch gekennzeichnet, dass** die Trägerringe (11) in zwei gleiche Trägerringsegmente (12) geteilt sind und über zwei gleiche Verbindungselemente (30) verbunden sind.

4. Bürsteneinheit (10') für eine Bürstenwalze (100') für eine Schleuderstrahlanlage, welche wenigstens zwei auf einer Trägerwelle (40') beabstandet zueinander anzuordnende Trägerringe (11') umfasst, die in wenigstens zwei Trägerringsegmente (12') teilbar sind und die an ihrem Umfang eine Vielzahl von sich nach außen öffnenden Ausnehmungen (14) besitzen, in denen jeweils ein Bürstenstreifenelement (20') eingesetzt ist,
**dadurch gekennzeichnet,**
- **dass** an der Trägerwelle (40') mehrere Aufnahmeringe (30') mit je wenigstens einer Verbindungsausnehmung (31') angebracht sind;
- **dass** die Trägerringsegmente (12') und die Aufnahmeringe (30') deckungsgleiche Verbindungsausnehmungen (14'; 31') besitzen,
- **dass** die Trägerringsegmente (12') und die Aufnahmeringe (30') durch in die Verbindungsausnehmungen (14'; 31') eingesetzte Stangenelemente (23') verbunden sind.

5. Bürsteneinheit (10') nach Anspruch 4, **dadurch gekennzeichnet, dass** die Aufnahmeelemente als Aufnahmeringe (30') ausgebildet sind, die jeweils wenigstens eine Verbindungsausnehmung (31') je Trägerringsegment (12') aufweisen.

6. Bürsteneinheit (10') nach Anspruch 4 oder 5, **dadurch gekennzeichnet, dass** an beiden Enden der Trägerwelle (40') je ein Abschlussring (50') zur axialen Festlegung der Stangen (23') angeordnet ist.

7. Bürsteneinheit (10; 10') nach einem der vorhergehenden Ansprüche, **dadurch gekennzeichnet, dass** die Aufnahmeprofile (21; 21') im Querschnitt eine kederförmige Verdickung aufweisen und die Ausnehmungen (14) am Außenumfang der Trägerringsegmente (12; 12') im Querschnitt schlüssellochförmig sind, wobei der schmale Teil des Querschnitts zum Außenumfang hin offen ist.

8. Bürstenwalze (100; 100') für eine Schleuderstrahlanlage, mit einer Trägerwelle (40) und wenigstens einer damit zu verbindenden Bürsteneinheit (10; 10') nach einem der vorhergehenden Ansprüche.

9. Bürstenwalze (100; 100') nach Anspruch 8, **dadurch gekennzeichnet, dass** an den zu den Enden der Trägerwelle (40; 40') weisenden Trägerringen (11; 11') je ein Abschlussring (50; 50') angebracht ist, der die Ausnehmungen (14) bzw. Verbindungsausnehmungen (14') überdeckt.

10. Bürstenwalze (100; 100') nach Anspruch 8 oder 9, **dadurch gekennzeichnet, dass** wenigstens zwei Bürsteneinheiten (10; 10') nebeneinander auf der Trägerwelle (40; 40') angeordnet sind, wobei zwischen zwei benachbarten Trägerringen (11; 11') ein gemeinsames Verbindungselement (30) oder ein gemeinsames Aufnahmeelement (30') angeordnet ist, in das die Stiftelemente (23) bzw. Stangen (23') eingreifen.

11. Bürstenwalze (100) nach einem der Ansprüche 8 bis 10, **dadurch gekennzeichnet:**
- **dass** der Außenmantel (41) der Trägerwelle (40) zumindest in einem für den Trägerring (11) vorgesehenen Aufnahmebereich mit wenigstens einem Rastvorsprung (42) je Trägerringsegment (12) versehen ist,
- **dass** die Trägerringsegmente (12) an ihrem Innenumfang wenigstens je eine Rastausnehmung (15) aufweisen, über welche das Trägerringsegment (12) auf dem Außenmantel (41) der Trägerwelle (40) aufrastbar sind.

12. Bürstenwalze (100) nach Anspruch 11, **dadurch gekennzeichnet, dass** die Rastvorsprünge durch Profilstangen (42) gebildet sind, die auf dem Außenmantel (41) parallel zur Mittelachse verlaufen.

13. Bürstenwalze (100) nach Anspruch 12, **dadurch gekennzeichnet, dass** die Profilstangen (42) ein Rundprofil besitzen.

14. Bürstenwalze (100) nach einem der Ansprüche 11 bis 13, **dadurch gekennzeichnet, dass** zwei Paare von nebeneinander angeordneten Profilstangen (42) an diametral gegenüberliegenden Seiten des Außenmantels (41) angeordnet sind und dass die Rastausnehmungen (15) an den Trägerringsegmenten (12) nah an der Trennstelle angeordnet sind.

15. Bürstenwalze (100) nach einem der Ansprüche 11 bis 14, **dadurch gekennzeichnet, dass** die Trägerringsegmente (12) aus Kunststoff gebildet sind und dass am Innenumfang der Trägerringsegmente (12) zwischen den Rastausnehmungen (15) wenigstens ein Entlastungsschlitz (13) ausgebildet ist.

## Claims

1. Brush unit (10) for a brush roller (100) for a shot-blasting installation, which comprises at least two carrier rings (11) which are intended to be arranged in a spaced-apart manner on a carrier shaft (40), are divisible into at least two carrier-ring segments (12) and have on their circumference a multiplicity of outwardly opening recesses (14), into each of which a brush-strip element (20) has been inserted,
**characterized in that**
- the carrier ring segments (12) are connected together via at least one connecting element (30) per joint (T), wherein the connecting elements (30) overlap in each case one joint (T);
- **in that** the carrier ring segments (12) and the connecting elements (30) or receiving elements (30') positioned thereon have congruent recesses (14, 31),
- **in that** the carrier ring segments (12) and the connecting elements (30) are connected by pin elements (23) inserted into the recesses (14, 31).

2. Brush unit (10) according to Claim 1, **characterized in that** the pin elements are formed by protrusions (23), projecting laterally beyond the carrier rings (11), on receiving profiles (21) of the brush-strip elements (20), and **in that** the connecting recesses in the carrier ring segments (12) and in the connecting elements (30) are formed by the recesses (14) for receiving the brush-strip elements (20).

3. Brush unit (10) according to Claim 1 or 2, **characterized in that** the carrier rings (11) are divided into two identical carrier-ring segments (12) and are connected via two identical connecting elements (30).

4. Brush unit (10') for a brush roller (100') for a shot-blasting installation, which comprises at least two carrier rings (11') which are intended to be arranged in a spaced-apart manner on a carrier shaft (40'), are divisible into at least two carrier-ring segments (12') and have on their circumference a multiplicity of outwardly opening recesses (14), into each of which a brush-strip element (20') has been inserted,
**characterized**
- **in that** a plurality of receiving rings (30') each having at least one connecting recess (31') have been attached to the carrier shaft (40');
- **in that** the carrier ring segments (12') and the receiving rings (30') have congruent connecting recesses (14'; 31');
- **in that** the carrier ring segments (12') and the receiving rings (30') are connected by rod elements (23') inserted into the connecting recesses (14'; 31').

5. Brush unit (10') according to Claim 4, **characterized in that** the receiving elements are in the form of receiving rings (30'), which each have at least one connecting recess (31') per carrier ring segment (12').

6. Brush unit (10') according to Claim 4 or 5, **characterized in that** a respective terminating ring (50') for axially securing the rods (23') is arranged at the two ends of the carrier shaft (40').

7. Brush unit (10; 10') according to one of the preceding claims, **characterized in that** the receiving profiles (21; 21') have a bead-shaped thickening in cross section and the recesses (14) in the outer circumference of the carrier ring segments (12; 12') are keyhole-shaped in cross section, wherein the narrow part of the cross section is open towards the outer circumference.

8. Brush roller (100; 100') for a shot-blasting installation, having a carrier shaft (40) and at least one brush unit (10; 10') according to one of the preceding claims to be connected thereto.

9. Brush roller (100; 100') according to Claim 8, **characterized in that** a respective terminating ring (50; 50') is attached to the carrier rings (11; 11') that face the ends of the carrier shaft (40; 40'), said terminating ring (50; 50') covering the recesses (14) or connecting recesses (14').

10. Brush roller (100; 100') according to Claim 8 or 9, **characterized in that** at least two brush units (10; 10') are arranged alongside one another on the carrier shaft (40; 40'), wherein a common connecting element (30) or a common receiving element (30'), in which the pin elements (23) or rods (23') engage, is arranged between two adjacent carrier rings (11; 11').

11. Brush roller (100) according to one of Claims 8 to 10, **characterized:**
- **in that** the outer shell (41) of the carrier shaft (40) is provided with at least one latching protrusion (42) per carrier ring segment (12), at least in a receiving region provided for the carrier ring (11),
- **in that** the carrier ring segments (12) each have on their inner circumference at least one latching recess (15), via which the carrier ring segments (12) are able to be latched on the outer shell (41) of the carrier shaft (40).

12. Brush roller (100) according to Claim 11, **characterized in that** the latching protrusions are formed by profile rods (42) which extend on the outer shell (41) parallel to the central axis.

13. Brush roller (100) according to Claim 12, **characterized in that** the profile rods (42) have a round profile.

14. Brush roller (100) according to one of Claims 11 to 13, **characterized in that** two pairs of profile rods (42) arranged alongside one another are arranged on diametrically opposite sides of the outer shell (41), and **in that** the latching recesses (15) in the carrier ring segments (12) are arranged close to the joint.

15. Brush roller (100) according to one of Claims 11 to 14, **characterized in that** the carrier ring segments (12) are formed from plastic, and **in that** at least one relief slot (13) is formed on the inner circumference of the carrier ring segments (12) between the latching recesses (15).

## Revendications

1. Unité de brosses (10) pour un rouleau à brosses (100) pour une installation de grenaillage, qui comprend au moins deux anneaux de support (11) à disposer à distance l'un de l'autre sur un arbre de support (40), qui peuvent être divisés en au moins deux segments d'anneau de support (12) et qui comportent à leur périphérie une multiplicité d'évidements (14) s'ouvrant vers l'extérieur, dans lesquels est respectivement inséré un élément de bande de brosse (20),
**caractérisée en ce que**
- les segments d'anneau de support (12) sont reliés l'un à l'autre par au moins un élément de liaison (30) à chaque point de séparation (T), dans laquelle les éléments de liaison (30) chevauchent chaque fois un point de séparation (T);
- les segments d'anneau de support (12) et les éléments de liaison (30) ou les éléments de logement (30') posés sur ceux-ci comportent des évidements (14, 31) qui se recouvrent,
- les segments d'anneau de support (12) et les éléments de liaison (30) sont reliés par des éléments de broche (23) introduits dans les évidements (14, 31).

2. Unité de brosses (10) selon la revendication 1, **caractérisée en ce que** les éléments de broche sont formés par des bouts (23) dépassant latéralement au-delà des anneaux de support (11) sur des profilés de réception (21) des éléments de bande de brosse (20) et **en ce que** les évidements de liaison sont formés sur les segments d'anneau de support (12) et sur les éléments de liaison (30) par les évidements (14) destinés à recevoir les éléments de bande de brosse (20).

3. Unité de brosses (10) selon la revendication 1 ou 2, **caractérisée en ce que** les anneaux de support (11) sont divisés en deux segments d'anneau de support identiques (12) et sont reliés par deux éléments de liaison identiques (30).

4. Unité de brosses (10') pour un rouleau à brosses (100') pour une installation de grenaillage, qui comprend au moins deux anneaux de support (11') à disposer à distance l'un de l'autre sur un arbre de support (40'), qui peuvent être divisés en au moins deux segments d'anneau de support (12') et qui comportent à leur périphérie une multiplicité d'évidements (14) s'ouvrant vers l'extérieur, dans lesquels est respectivement inséré un élément de bande de brosse (20'),
**caractérisée en ce que**
- plusieurs anneaux de réception (30') avec chacun au moins un évidement de liaison (31') sont montés sur l'arbre de support (40');
- les segments d'anneau de support (12') et les anneaux de réception (30') comportent des évidements de liaison (14'; 31') qui se recouvrent,
- les segments d'anneau de support (12') et les anneaux de réception (30') sont reliés par des éléments de barre (23') introduits dans les évidements de liaison (14'; 31').

5. Unité de brosses (10') selon la revendication 4, **caractérisée en ce que** les éléments de logement sont réalisés sous la forme d'anneaux de réception (30'), qui présentent chacun au moins un évidement de liaison (31') par segment d'anneau de support (12').

6. Unité de brosses (10') selon la revendication 4 ou 5, **caractérisée en ce qu'**un anneau de fermeture (50') est disposé sur chacune des deux extrémités de l'arbre de support (40') pour la fixation axiale des barres (23').

7. Unité de brosses (10; 10') selon l'une quelconque des revendications précédentes, **caractérisée en ce que** les profilés de réception (21; 21') présentent en section transversale une surépaisseur en forme de bourrelet et les évidements (14) à la périphérie extérieure des segments d'anneau de support (12; 12') sont réalisés en section transversale en forme de trou de serrure, dans laquelle la partie étroite de la section transversale est ouverte en direction de la périphérie extérieure.

8. Rouleau à brosses (100; 100') pour une installation de grenaillage, avec un arbre de support (40) et au moins une unité de brosses (10; 10') selon l'une quelconque des revendications précédentes à assembler à celui-ci.

9. Rouleau à brosses (100; 100') selon la revendication 8, **caractérisé en ce qu'**un anneau de fermeture (50; 50') est monté sur chacun des anneaux de support (11; 11') tournés vers les extrémités de l'arbre de support (40; 40'), et recouvre les évidements (14) ou les évidements de liaison (14').

10. Rouleau à brosses (100; 100') selon la revendication 8 ou 9, **caractérisé en ce qu'**au moins deux unités à brosses (10; 10') sont disposées l'une à côté de l'autre sur l'arbre de support (40; 40'), dans lequel un élément de liaison commun (30) ou un élément de logement commun (30') est disposé entre deux anneaux de support voisins (11; 11'), dans lequel s'engagent les éléments de broche (23) ou les éléments de barre (23').

11. Rouleau à brosses (100) selon l'une quelconque des revendications 8 à 10, **caractérisé en ce que**
- l'enveloppe extérieure (41) de l'arbre de support (40) est munie dans au moins une région de logement prévue pour l'anneau de support (11) d'au moins une saillie d'encliquetage (42) par segment d'anneau de support (12),
- les segments d'anneau de support (12) présentent sur leur périphérie intérieure chacun au moins un évidement d'encliquetage (15), par lequel le segment d'anneau de support (12) peut être encliqueté sur l'enveloppe extérieure (41) de l'arbre de support (40).

12. Rouleau à brosses (100) selon la revendication 11, **caractérisé en ce que** les saillies d'encliquetage sont formées par des barres profilées (42), qui s'étendent sur l'enveloppe extérieure (41) parallèlement à l'axe central.

13. Rouleau à brosses (100) selon la revendication 12, **caractérisé en ce que** les barres profilées (42) présentent un profil rond.

14. Rouleau à brosses (100) selon l'une quelconque des revendications 11 à 13, **caractérisé en ce que** deux paires de barres profilées (42) disposées l'une à côté de l'autre sont disposées sur des côtés diamétralement opposés de l'enveloppe extérieure (41) et **en ce que** les évidements d'encliquetage (15) sur les segments d'anneau de support (12) sont disposés à proximité du point de séparation.

15. Rouleau à brosses (100) selon l'une quelconque des revendications 11 à 14, **caractérisé en ce que** les segments d'anneau de support (12) sont formés en matière plastique et **en ce qu'**au moins une fente de détente (13) est formée entre les évidements d'encliquetage (15) sur la périphérie intérieure des segments d'anneau de support (12).
